# EUROPÄISCHE PATENTSCHRIFT

(11) **EP 0 308 528 B1**
(45) Veröffentlichungstag und Bekanntmachung des Hinweises auf die Patenterteilung: **27.05.1992**
(21) Anmeldenummer: 87113912.7
(22) Anmeldetag: 23.09.1987
(51) Int. Cl.: B65B 7/28

(54) **Vorrichtung zum Einschrauben und Ausschrauben von Schraubkappen od. dgl. in die oder aus den Füllstutzen von Fässern, Behältern u.dgl.**
Device for screwing and unscrewing screw caps or such in and out of filling necks of casks, receptacles and the like
Dispositif pour le vissage et le dévissage de fermetures à vis ou similaires dans ou hors des ajutages de remplissage de fûts, récipients ou similaires

(43) Veröffentlichungstag der Anmeldung: 29.03.1989
(73) Patentinhaber: Arnemann, Gerhard, D-2083 Halstenbek/Holstein (DE)
(72) Erfinder: Arnemann, Gerhard, D-2083 Halstenbek/Holstein (DE)
(74) Vertreter: Richter, Werdermann & Gerbaulet

(56) Entgegenhaltungen:
- EP-A- 0 065 180
- WO-A-87/01091
- GB-A- 2 121 015

## Beschreibung

Die Erfindung betrifft eine Vorrichtung für Fässer oder Behälter zum Einschrauben und Ausschrauben von Schraubkappen aus Kunststoffen oder metallischen Werkstoffen in das Innengewinde oder aus dem Innengewinde eines im Bereich einer Durchbrechung in der oberen Deckelplatte des Fasses oder Behälters an der Deckelplatte befestigten Füllstutzens mit einer Füllöffnung, dessen die obere Füllöffnung begrenzender, umlaufender Rand mit einer außen liegenden Randwulst versehen ist, der einen in der Ebene der oberen Füllöffnung des Füllstutzens liegenden, umlaufenden Aufsetzrand aufweist, an den sich ein in die Füllstutzenaußenwand übergehender, etwa kreisbogenförmiger Abschnitt anschließt, wobei die Vorrichtung für Fässer und Behälter einen Zentrier- und Schraubkopf aufweist, bestehend aus einem äußeren, auf den Füllstutzen aufsetzbaren Zentrierelement und einem in dessen Innenraum angeordneten, axial verschiebbaren, mittels einer Antriebseinrichtung verdrehbaren und in die Schraubkappe eingreifenden Schraubschlüssel, wobei der Zentrier- und Schraubkopf mit seiner Antriebseinrichtung in einem bewegbaren Element angeordnet ist, das in einem seitlich und/oder in der Höhe verfahrbaren Tragrahmen angeordnet ist, durch den ein Führungszylinder hindurchgeführt ist, der obenseitig die Antriebseinrichtung für den Schraubschlüssel trägt, der gegen Federdruck verschiebbar ist, wobei das Zentrierelement aus einem in dem Innenraum des Führungszylinders gehaltenen und längsverschieblichen zylindrischen Hohlkörper mit einem bodenseitig ausgebildeten Zentrierring besteht und der Schraubschlüssel in dem Innenraum des zylindrischen Hohlkörpers angeordnet und mit der mit der Antriebseinrichtung verbundenen und in dem Innenraum des Führungszylinders des zylindrischen Hohlkörpers des Zentrierelementes angeordneten Antriebswelle verbunden ist.

Eine solche Vorrichtung für Fässer und Behälter ist durch die WO-A-87/01091 bekannt. Bei dieser Schraubvorrichtung zum Anschrauben und/oder Abschrauben von Verschlußdeckeln an den Spundlöchern von Fässern, mit einem Zentrierring und einem koaxial in dem Zentrierring gelagerten, in axialer Richtung relativ zu dem Zentrierring verschiebbaren Schraubwerkzeug, das mit einem Drehantrieb verbunden ist, wobei der Zentrierring beweglich an einem Tragrahmen gelagert ist, der seinerseits vertikal heb- und absenkbar über dem Standplatz des Fasses angeordnet ist, sind der Zentrierring sowie das Schraubwerkzeug und dessen Drehantrieb zu einer insgesamt verschwenkbaren Baueinheit zusammengefaßt, die mittels einer Gelenkkugel allseitig verschwenkbar in dem Tragrahmen gelagert ist, der seinerseits auf einem Kreuzschlitten in horizontaler Ebene allseitig verschiebbar ist, wobei das Schraubwerkzeug zu seiner axialen Verschiebung mit einer in der Baueinheit angeordneten Verschiebeeinrichtung verbunden ist, die aus einem oder mehreren,in der Baueinheit angeordneten druckmittelbetätigten Verschiebezylindern besteht. Eine derartige Schraubvorrichtung soll große Anpassungsbewegungen sowohl im Hinblick auf das Zentrum des Spundloches als auch im Hinblick auf die räumliche Lage der Achse des Schraubgewindes ausführen, 50 daß winkelbewegliche Gelenke zwischen dem Schraubkopf und dem Drehantrieb nicht mehr erforderlich sind. Außerdem soll der während des Schraubvorganges von dem Schraubwerkzeug zurückgelegte axiale Verschiebeweg auf ein vorgegebenes Maß festlegbar sein- Die Zusammenfassung des Zentrierringes, des Schraubwerkzeuges, des Drehantriebes und der Verschiebeeinrichtung für das Schraubwerkzeug zu einer ingesamt verschwenkbaren Baueinheit und die Lagerung dieser Baueinheit allseitig schwenkbar in einer Gelenkkugel an dem in horizontaler Ebene schwimmend gelagerten Rahmen soll es ermöglichen, die gesamte Baueinheit in Hinblick auf das Spundloch auszurichten , ohne daß hierbei elastische Rückstellkräfte überwunden werden müssen und ohne daß die Verschiebe- und Schwenkwege eng begrenzt sind. Durch die Anordnung des Schraubwerkzeuges und des Drehantriebes in der insgesamt verschwenkbaren Baueinheit zwischen dem Drehantrieb und dem Schraubwerkzeug wird kein Kreuzgelenk benötigt, so daß das Schraubwerkzeug stets mit gleichem Drehmoment arbeiten soll. Die freie Bewegbarkeit der Baueinheit im Raum wird bei dieser Vorrichtung für Fässer und Behälter vermittels einer im Tragrahmen gelagerten Gelenkkugel erreicht, wobei der Tragrahmen darüber hinaus auch noch auf einem Kreuzschlitten in horizontaler Ebene allseitig verschiebbar ist. Die Verschwenk- und Verschiebbarkeit wird bei dieser Vorrichtung einzig und allein über die Verwendung einer Gelenkkugel und durch die Verwendung eines Kreuzschlittens erreicht. Sowohl die Gelenkkugel als auch der Kreuzschlitten ermöglichen keine selbsttätige Rückstellung aus einer Schrägstellung in eine senkrechte Ausgangsposition. Um die Baueinheit nach Beendigung eines jeden Schraubvorganges in die senkrechte Ausgangsstellung zu verbringen, ist der Baueinheit ein sich auf dem Tragrahmen abstützender Ausrichtzylinder zugeordnet, der bei Druckbeaufschlagung die Längsachse der Baueinheit senkrecht zur Ebene des Tragrahmens ausrichtet und bei Druckentlastung die Baueinheit für Schwenkbewegungen freigibt. Die Arbeitsgeschwindigkeit einer derartigen Vorrichtung für Fässer oder Behälter zum Einschrauben oder Ausschrauben von Schraubkappen wird durch die Verwendung gesonderter Ausrichtzylinder nicht erhöht, da diese erst nach Beendigung eines jeden Schraubvorganges mit einer gewissen Zeitverzögerung die Baueinheit wieder in die senkrechte Ausgangsstellung verbringen; eine selbsttätige Rückstellung der Baueinheit nach Beendigung eines jeden Schraubvorganges ist bei der bekannten Vorrichtung nicht möglich. Durch die Verwendung einer Gelenkkugel ergeben sich hohe Reibungskräfte, durch die die freie Bewegbarkeit der Baueinheit beeinträchtigt wird.

Des weiteren sieht die Schraubvorrichtung zum Anschrauben von Verschlußdeckeln an Spundlöchern von Fässern keinen gegen Federdruck verschiebbaren und mittels einer Antriebseinrichtung verdrehbaren und in die Schraubkappe eingreifenden Schraubschlüssel vor. Außerdem ist eine gesonderte Einrichtung vorgesehen, um auch den Tragrahmen nach jedem Arbeitsspiel in die vorbestimmte Ausgangsposition zu verbringen. Hierzu ist der Tragrahmen an seiner Oberseite mit einer Rückstelleinrichtung zum Verschieben des Rahmens in die vorgegebene Ausgangsposition versehen. Sowohl die Baueinheit als auch der Tragrahmen müssen jeweils vermittels gesonderter Antriebseinrichtungen nach Beendigung eines jeden Schraubvorganges in die Ausgangsstellung zurückgebracht werden. Der technische konstruktive Aufwand hierfür ist sehr erheblich; eine derartige Vorrichtung kann nicht wirtschaftlich arbeiten, denn der Energiebedarf für den Betrieb einer derartigen Vorrichtung ist sehr groß.

Des weiteren ist durch die DE-A-22 10 753 eine Vorrichtung zum Verschließen von Behältern mit einer exzentrisch angeordneten Ausgußtülle bekannt, die durch eine Antriebsmaschine, die zwischen einer Ruhelage und einer Arbeitsstellung verschoben werden kann, in welcher einer durch diese Antriebsmaschine getragene Zentriervorrichtung in die Peripherie der Deckelwand des Behälters eingreift, der eine exzentrische Ausgußtülle aufweist, derart, daß eine drehbare Kraftabgabewelle der Antriebsmaschine in eine zum Behälter koaxiale Lage gebracht und darin gehalten wird, durch eine Abtastvorrichtung, die exzentrisch von der Welle gehalten wird und als Teil der Welle mit dieser um einen Umfang verschiebbar ist, dessen Mittelpunkt auf der Behälterachse liegt und dessen Radius gleich dem Abstand zwischen der Achse der Tülle und der Behälterachse ist, bis zu einer Eingriffslage mit der Tülle, und durch einen Verschließkopf, der exzentrisch von der Welle in einer zur Abtastvorrichtung koaxialen Lage gehalten wird und längs der eigenen Achse zwischen einer Ruhelage und einer Arbeitsstellung in der ein Eingriff mit der Tülle erfolgt, verschiebbar ist, gekennzeichnet ist. Mit dieser Vorrichtung ist das Verschließen von Behältern mit exzentrischen Tüllen möglich, wobei das Abtasten der Lage der Tülle mit einer Einrichtung vorgenommen wird, die dieses Abtasten erleichtert und beschleunigt, während gleichzeitig mit einer weiteren Einrichtung erreicht werden soll, daß der ganze Arbeitszyklus der Vorrichtung vollständig automatisch abläuft. Um alle diese Funktionen durchzuführen, weist diese bekannte Vorrichtung eine Vielzahl von komplizierten Bauteilen auf.

Durch die DE-A-25 40 864 ist eine Vorrichtung zum Anbringen von Schraubverschlüssen an den Spundlöchern von Fässern mit einem durch eine Hubvorrichtung vertikal bewegbaren und um eine vertikale Achse verschwenkbaren Ausleger und mit einer Zentriervorrichtung sowie einer Schließvorrichtung bekannt, die durch Verschwenken des Auslegers nacheinander über das Spundloch eines Fasses bringbar sind. Diese Vorrichtung ist in der Weise ausgebildet, daß die Zentriervorrichtung mittels eines Aufnahmeflansches mit dem Ausleger lösbar verbunden ist und an dem Aufnahmeflansch ein Halterohr mit außenwandig ausgebildeten Gelenken für Suchfinger angeordnet ist, deren Schäfte durch Durchbrechungen des Mantels des Halterohres geführt und mittels eines elastischen Ringes aus Gummi od.dgl.zusammenhaltbar und deren dem Halterohr abgewandte Oberflächenabschnitte zur Mittelachse des Halterohres ansteigend ballig mit koaxial zur Mittelachse des Halterohres angeordneten Führungszapfen ausgebildet sind, wobei mittig zum Halterohr durch eine Durchbrechung in dem Aufnahmeflansch mittels eines pneumatisch oder hydraulisch wirkenden Hubzylinders ein Zentrierdorn vertikal bis zur Anlage an die Schäfte der Suchfinger verfahrbar ist, und darüber hinaus in der Verschließvorrichtung ein Saugkopf zum Ansaugen der Faßverschlußdeckel und ein Schraubkopf zum Aufschrauben der Faßverschlußdeckel auf das Gewinde des an dem Faßspundloch angeordneten Faßspundlochstutzens an dem einen Endabschnitt eines Aufnahmerohres angeordnet sind, dessen anderer Endabschnitt mit einer Drehantriebswelle fest verbunden ist. Mit einer derart ausgebildeten Vorrichtung soll es nur möglich sein, nicht nur nach der Befüllung eines Fasses den Verschlußdeckel auf das Spundloch aufzusetzen und aufzuschrauben, sondern ohne Verwendung von langen, fertigungstechnischen aufwendigen Gewindespindeln od.dgl. die jeweils erforderlichen Bewegungs- und Kraftübertragungsvorgänge mittels hydraulisch oder pneumatisch wirkender Stellglieder zu bewirken, so daß auch bei kleinen Baugrößen große Leistungen übertragen werden können.

Des weiteren ist aus der US-A-2 731 185 ein Stopfeneinschraubgerät mit einem Zentrier- und Schraubkopf bekannt, der aus einem äußeren Zentrierring und einem darin gegen Federdruck verschiebbaren Schraubkopf besteht, wobei dieser über eine Antriebswelle mit winkelbeweglichen Gelenken mit einer Antriebseinrichtung verbunden ist. Bei diesem Stopfeneinschraubgerät ist der Zentrierring so ausgebildet und profiliert, daß er sich beim Einschrauben eines Stopfens in das Faßspundloch auf dem oberen umlaufenden Rand des Faßspundlochstopfens abstützt und daher den Abmessungen und dem Durchmesser des Faßspundlochstutzens angepaßt sein muß. Bei Faßspundlochstutzen mit anderen Abmessungen ist dieser Zentrierring nicht verwendbar. Hinzu kommt, daß die Antriebswelle für den Schraubkopf mit winkelbeweglichen Gelenken versehen ist, die aus an den Enden der Antriebswelle angeordneten, scheibenförmigen, in kammerartigen Lagergehäusen angeordneten Formkörpern als Teilkugelkupplungselemente mit kreisbogenförmig geformter umlaufender Außenwandfläche bestehen, wobei sich das dem Schraubkopf benachbarte Teilkugelkupplungselement über ein Kugellager an einem federbeaufschlagten zylindrischen Formkörper abstützt, um auch Schiebungsbewegungen durchführen zu können. Die Verwendung einer beidseitig, vermittels Teilkugelkupplungselementen gelagerten Antriebswelle erfordert eine aufwendige und komplizierte Bauart, die störanfällig ist und die Herstellung des Stopfeneinschraubgerätes mit kleinen Abmessungen nicht zuläßt. Außerdem können die Teilkugelkupplungselemente keine großen Winkelbewegungen ausführen. Bei einer Verschmutzung der Lagergehäuse für die Teilkugelkupplungselemente erfolgt eine starke Beeinträchtigung der Winkelbewegungen der Gelenke. Des weiteren weist eine Antriebswelle, die nur beidendseitig winkelbewegliche Gelenke aufweist und vermittels dieser Gelenke gelagert ist, keine hohe Verwindungssteifigkeit auf, so daß es beim Einschrauben eines Stopfens in ein stark verschmutztes oder verrostetes Spundloch eines Fasses zu Verwindungen der Antriebswelle kommen kann.

Ferner ist durch die EP-A-065180 ein Stopfeneinschraubgerät für Fässer mit einem Zentrier- und Schraubkopf, bestehend aus einem äußeren Zentrierring und einem in dessen Innenraum angeordneten, gegen Federdruck verschiebbaren Schraubkopf, bekannt, der über eine winkelbewegliche Gelenke aufweisende Antriebswelle mit einer Antriebseinrichtung verbunden ist. Dieses Stopfeneinschraubgerät besteht aus einem Tragrahmen mit einer oberen Tragplatte und einer unteren Tragplatte, auf der eine Zentrierplatte angeordnet ist, die mit einer kreuzförmigen Durchbrechung versehen ist und deren die Durchbrechung begrenzende Innenwandfläche sich in Richtung zum Zentrier- und Schraubkopf konisch verjüngt und bodenseitig in einen senkrechten Wandabschnitt übergeht, wobei der Innendurchmesser der von dem Wandabschnitt begrenzten Ausnehmung größer ist als der Durchmesser der Antriebswelle, wobei in die Durchbrechung ein entsprechend profilierter Formkörper mit einer sich in Richtung zum Zentrierund Schraubkopf konisch verjüngenden Außenwandfläche eingesetzt ist, wobei der Formkörper an seinem bodenseitigen Ende den sich auf der Faßdeckelplatte während des Stopfenzentrier- und -einschraubvorganges abstützenden Zentrierring trägt und mit einem auf der Zentrierplatte liegenden Abschnitt mit einer Führungsplatte verbunden ist, die an mindestens drei an der unteren Tragplatte des Tragrahmens befestigten Führungsbolzen längsverschieblich und schwenkbar gegen den Druck von Federn gehalten ist, und wobei die Antriebswelle aus einem mit der Antriebseinrichtung verbundenen Wellenteil und einem den Schraubkopf tragenden Wellenteil besteht, wobei beide Wellenteile über ein Doppelkreuzgelenk miteinander verbunden sind. Mit einem derart ausgebildeten Stopfeneinschraubgerät soll ein vollautomatisches Einschrauben von Stopfen in das Gewinde des an dem Faßspundloch angeordneten Faßspundlochstutzens möglich sein, wobei neben einem selbsttätigen Zentrieren auch ein Ausgleichen an eine Schrägstellung des Stopfens erfolgen soll. Dadurch, daß dieses Stopfeneinschraubgerät mit einem Zentrier- und Schraubkopf arbeitet, der mit einer konischen Zentrierfläche versehen ist, ist eine Schrägstellung und somit ein Verkanten des Schraubstopfens nicht vermeidbar, so daß ein einwandfreies Auf- oder Einschrauben von Schraubstopfen und Schraubkappen in das Gewinde des Faßfüllstutzens nicht immer gewährleistet ist. Ist durch eine Beschädigung der Faßfüllstutzen zur Faßdeckelplatte verkantet, d.h. abgebogen, so daß die Faßfüllstutzenlängsachse nicht im rechten Winkel zur Ebene der Faßdeckelplatte verläuft, dann ist mit diesem bekannten Stopfeneinschraubgerät kein Anpassen an diese besondere Faßfüllstutzenstellung möglich, da der Zentrierund Schraubkopf trotz seiner konischen Innenwandausgestaltung sich nicht dieser besonderen Stellung des Faßfüllstutzens anpassen kann.

Die Erfindung löst die Aufgabe, ein Schraubkappeneinund -ausschraubgerät für Fässer zu schaffen, das nicht nur ein Zentrieren des Schraubkopfes auf die Füllöffnung des Nachfüllstutzens und einen Ausgleich bei einer Schrägstellung der Verschlußschraubkappe selbsttätig durchführt, sondern sich selbsttätig während des Zentriervorganges auf die Längsachse des Faßfüllstutzens ausrichtet, auch wenn der Füllstutzen zur Ebene der Faßdeckelplatte abgebogen oder eine Schrägstellung aufweisen sollte und bei dem sich der Zentrier- und Schraubkopf selbsttätig aus einer Schrägstellung in die senkrechte Ausgangsposition zurückstellt und das darüber hinaus ein Zentrieren mit hoher Genauigkeit ermöglicht, so daß auch Schraubkappen mit einem feinen Gewinde in das Gewinde des Füllstutzens mit großer Genauigkeit und mühelos einschraubbar sind.

Diese Aufgabe wird durch die im Patentanspruch 1 gekennzeichneten Merkmale gelöst.

Bei einer derart erfindungsgemäß ausgebildeten Schraubkappenein- und -ausschraubvorrichtung ist der Zentrier- und Schraubkopf vermittels einer zylindrischen Schraubendruckfeder, die den Zentrier- und Schraubkopf umgibt, in einem höhenverfahrbaren Tragrahmemn so gehalten, daß der Zentrier- und Schraubkopf um seine Längsachse derart verschwenkbar ist, daß sich der Zentrier- und Schraubkopf mit seiner Längsachse auf jede Längsachse des Faßfüllstutzens ausrichten kann, und zwar unabhängig davon, in welcher Winkelstellung sich die Längsachse des Faßfüllstutzens zur Längsachse des Fasses bzw. zur Ebene der Faßdeckelplatte befindet. Durch die Lagerung des Zentrier- und Schraubkopfes vermittels eines federnd-elastischen Elementes, insbesondere einer zylindrischen Schraubendruckfeder, ist der Zentrier- und Schraubkopf in jede zur Füllstutzenlängsachse abweichende Winkelstellung oder in jede mit der sich bei von der - Senkrechten abweichenden Füllstutzenlängsachse bei einem zur Deckelebene des Fasses, Behälters od.dgl. abgebogenen Füllstutzen ergebenden Stellung übereinstimmenden Stellung überführbar oder aus jeder Winkelstellung in die senkrechte Stellung selbsttätig rückstellbar, so daß der Zentrier- und Schraubkopf vermittels dieses federnd-elastischen Elementes auch aus einer Schrägstellung in seine senkrechte Ausgangsposition selbsttätig rückführbar ist. Es ist somit immer ein Ausrichten auf die jeweils gegebene Längsachse des Faßfüllstutzens möglich, so daß dann bei erfolgter Ausrichtung auf die Füllstutzenlängsachse die Schraubkappe sicher in das Gewinde des Faßfüllstutzens einschraubbar ist. Ein sicheres Einschrauben von Schraubkappen in das Gewinde von Faßfüllstutzen ist auch dann gewährleistet, wenn feine Gewinde verwendet werden, so daß die erfindungsgemäße Vorrichtung im Prinzip überall auch dort letztlich eingesetzt werden kann, wo ein Ausrichten und Zentrieren für die Durchführung eines Einschraub- oder Ausschraubvorganges erforderlich ist.

Das genaue Zentrieren auf den Faßfüllstutzen wird unterstützt durch die spezielle Innenwandausgestaltung des Zentrierringes, welches das äußere Zentrierelement des Zentrier- und Schraubkopfes darstellt- Die Innenwandfläche des Zentrierringes ist auf die Randausgestaltung des Faßfüllstutzens im Bereich seiner Füllöffnung ausgerichtet, so daß durch das Zusammenwirken dieser Randausgestaltung mit der Innenwandflächenausgestaltung des Zentrierelementes ein äußerst genaues Zentrieren nicht nur für den Einschraubvorgang, sondern auch für den Ausschraubvorgang gewährleistet ist.

Vorteilhafte Ausgestaltungen der Erfindung sind in den Unteransprüchen gekennzeichnet.

Im folgenden wird der Gegenstand der Erfindung in den Zeichnungen erläutert. Es zeigt
Fig. 1 teils in Ansicht, teils in einem senkrechten Schnitt die Schraubkappenein- und -ausschraubvorrichtung,
Fig. 2 teils in Ansicht, teils in einem senkrechten Schnitt eine vergrößerte Wiedergabe des unteren Teiles der Schraubkappenein- und -ausschraubvorrichtung,
Fig. 3 in einem vergrößerten senkrechten Teilschnitt das Zusammenwirken des Zentrierringes der Schraubkappenein- und -ausschraubvorrichtung mit dem Faßfüllstutzen , und
Fig. 4 in einer schematischen Darstellung einen Annäherungsschalter.

Die in Fig. 1 mit 10 bezeichnete Vorrichtung ist für das Ein- und Ausschrauben von mit Gewinden versehenen Schraubkappen 115 in das Gewinde von Füllstutzen 105 von Fässern, Behältern od.dgl. 100, die mit Faßspundlochstutzen bzw. Füllstutzen 105 versehen sind, vorgesehen. Neben Schraubkappen 115 können mittels der Vorrichtung 10 auch andersartig, jedoch mit einem Gewinde, versehene Verschlußelemente in Faßfüllstutzen eingeschraubt oder aus Faßfüllstutzen herausgeschraubt bzw. abgeschraubt werden.

In Fig. 1 ist bei 100 ein Faß, Behälter od.dgl. angedeutet, dessen obere Deckelplatte 101 mit einer Durchbrechung bzw. dem Spundloch 102 versehen ist. Im Bereich dieser Durchbrechung 102 ist ein Füllstutzen 105 an der oberen Faßdeckelplatte 101 angeordnet, dessen Füllöffnung mit 106 bezeichnet ist. Dieser Füllstutzen 105 ist mit einem Innengewinde 107 versehen. Der die Füllöffnung 106 begrenzende umlaufende Rand 110 weist eine außenliegende ringförmige Randwulst 111 auf, die mit einem waagerechten und in der Ebene der Füllöffnung 106 des Füllstutzens 105 liegenden Aufsetzrand 112 versehen ist, der plan ausgebildet ist. Dieser Aufsetzrand 112 geht unter Ausbildung eines kreisbogenförmigen Abschnittes 114 in die Füllstutzenaußenwand 113 über (Fig. 3).

Das Verschließen der Füllöffnung 106 des Faßfüllstutzens 105 erfolgt bei dem in Fig. 1 bis 3 gezeigten Ausführungs beispiel mittels einer Schraubkappe 115, die aus Kunststoff oder einem anderen geeigneten metallischen Werkstoff besteht und die mit einem eingezogenen Boden versehen ist, wobei der umlaufende Wandabschnitt des eingezogenen Bodens mit einem Außengewinde 116 versehen ist (Fig. 2). Die Schraubkappenausgestaltung ist derart, daß die Schraubkappe 115 mit ihrem Außengewinde 116 in das Innengewinde 107 des Füllstutzens 105 einschraubbar ist. Um die Schraubkappe 115 für das Einschrauben oder Ausschrauben erfassen zu können, worauf nachstehend noch näher eingegangen wird, weist die Schraubkappe 115 in dem vom eingezogenen Boden ausgebildeten Innenraum 117 an dem mit 118 bezeichneten Boden der Schraubkappe 115 bei 119 angedeutete Eingriff- bzw. Mitnahmeelemente, z.B. in Form von flügelartig ausgebildeten Abschnitten, auf. Jedoch auch andersartig ausgebildete Schraubkappen oder auch Schraubstopfen können mit der Vorrichtung 10 eingeschraubt und ausgeschraubt werden, wenn diese Verschlußelemente mit einem Außengewinde und mit Eingriff- und Mitnahmeelementen versehen sind, in die die entsprechenden Einrichtungen der Vorrichtung 10 eingreifen, um das Verschlußelement um seine mittige Achse für das Einschrauben und Ausschrauben verdrehen zu können.

Die Schraubkappenein- und -ausschraubvorrichtung 10 besteht aus einem Zentrier- und Schraubkopf 120, einem äußeren Zentrierelement 130, einem mit der Schraubkappe 115 in Wirkverbindung bringbaren Schraubschlüssel 140 und einer Antriebseinrichtung 150 für den Schraubschlüssel.

Nach Fig. 1 ist an einem senkrechten Tragarm 20, der senkrecht in Pfeilrichtung X mittels einer in der Zeichnung nicht dargestellten Antriebseinrichtung verfahrbar ist, ein Tragrahmen 30 so angeschlossen, daß dieser zu dem Tragarm 20 seitlich auskragend ist. Es besteht jedoch auch die Möglichkeit, den Tragrahmen 30 beidseitig an Tragarmen 20 zu befestigen. Der Tragarm 20 kann auch zusätzlich in waagerechter Richtung verfahrbar sein.

Dieser Tragrahmen 30 ist als Tragkonsole 31 ausgebildet. Diese Tragkonsole 31 besteht aus einem oberen waagerechten Ringkörper 32 und einem mittels Abstandsarmen 34 in einem Abstand von dem Ringkörper 32 angeordneten, unteren waagerechten und parallel zu dem Ringkörper 32 verlaufenden Ringkörper 33, wobei die beiden mittigen Öffnungen der beiden Ringkörper 32, 33 mit 32a, 33a bezeichnet sind. Diese beiden Öffnungen 32a, 33a der beiden Ringkörper 32, 33 der Tragkonsole 31 sind miteinander korrespondierend. Der Durchmesser der beiden Öffnungen 32a, 33a der Ringkörper 32, 33 kann gleich sein; es besteht jedoch auch die Möglichkeit, den Durchmesser der Öffnung 32a des oberen Ringkörpers 33 gegenüber dem Durchmesser 33a des unteren Ringkörpers 33 etwas größer zu bemessen.

Diese Tragkonsole 31 nimmt den Zentrier- und Schraubkopf 120 auf, der - wie nachstehend noch näher beschrieben wird - in der Tragkonsole 31 um seine Längsachse verschwenkbar bzw. beweglich gelagert ist, wobei dieser Zentrier- und Schraubkopf aus einem Führungzylinder 40, dem äußeren Zentrierelement 130 und dem Schraubschlüssel 140 besteht, so daß bei einem senkrechten Verfahren des Tragarmes 20 mit der Tragkonsole 31 auch der Zentrier- und Schraubkopf 120 an diesem Verfahren teilnimmt. Die die beiden Ringkörper 32, 33 der Tragkonsole 31 in einem Abstand haltenden Abstandsarme 34 sind am äußeren Umfangbereich der beiden Ringkörper 32, 33 befestigt. Der Außendurchmesser der beiden Ringkörper 32, 33 ist gleich bemessen.

In den beiden miteinander korrespondierenden Öffnungen 32a, 33a der beiden Ringkörper 32, 33 der Tragkonsole 31 ist der Führungszylinder 40 angeordnet, der beidseitig aus den von den beiden Ringkörpern 32, 33 gebildeten Ebene mit einem Abschnitt herausgeführt ist (Fig. 1 und 2). Das obere Ende des Führungszylinders ist mit 40a, sein unteres Ende mit 40b und sein Innenraum mit 40c bezeichnet.

Benachbart zu seinem unteren Ende 40b weist der Führungszylinder 40 an seiner Außenwandfläche einen umlaufenden Außenring 41 auf, der als Tragring für ein federndelastisches Element ausgebildet ist. Der Außenring 41 ist fester Bestandteil des Führungszylinders 40, der als zylindrisches Rohr ausgebildet ist. Der Außenumfang des Außenringes 41 des Führungszylinders 40 ist derart bemessen, daß sich der Außenring 41 auf der dem Ringkörper 32 zugekehrten Innenwandfläche des Ringkörpers 33 der Tragkonsole 31 abstützt. Damit der Führungszylinder 40 in jede erforderliche Schräglage gebracht werden kann bzw. sich jeder erforderlichen Schräglage anpassen kann, ist der Abschnittsbereich des Außenringes 41 des Führungszylinders 40 auf dem Ringkörper 33 entsprechend ausgebildet, wobei diese Ausgestaltung z.B. derart sein kann, daß die äußere, umlaufende Auflagefläche des Außenringes 41 mit einer Ringwulst mit einem teilkreisförmigen Abschnitt versehen ist, während die Auflagefläche für den Außenring 41 auf dem Ringkörper 33 mit einer entsprechend profilierten ringförmigen Ausnehmung versehen ist, so daß ein Abrollen des Außenringes 41 mit seiner wulstartigen Außenprofilierung in der Ringnut oder nutförmigen Ausnehming im Ringkörper erfolgen kann. Des weiteren besteht die Möglichkeit, den Ringkörper 33 federnd-elastisch auszubilden, so daß bei einseitiger Belastung des Ringkörpers 33 dieser belastete Abschnitt z.B. in Pfeilrichtung Y ausweichen, d.h. der Ringkörper in diesem Bereich abbiegen kann. Bei dieser Ausgestaltung sind dann die Abstandsarme 34 ebenfalls federnd-elastisch ausgebildet, so daß eine Lagenänderung des Ringkörpers 33 in seinem durch den Führungszylinder 40 belasteten Abschnitt zusammen mit den Abstandsarmen 34 gegenüber dem starren Ringkörper 32 möglich ist.

Die Lagerung und Halterung des Führungszylinders 40 in den Tragrahmen 30 erfolgt mittels des federnd-elastischen Elementes, welches bei dem in Fig. 1 und 2 dargestellten Ausführungsbeispiel als zylindrische Schraubendruckfeder 42 ausgebildet ist, die den Führungszylinder 40 umgibt, so daß dieser im Innenraum der Schraubendruckfeder 42 angeordnet ist. Das obere Ende der Schraubendruckfeder 42 ist mit 42a und das untere Ende der Schraubendruckfeder mit 42b bezeichnet. Diese Schraubendruckfeder 42 ist zwischen dem oberen Ringkörper 32 der Tragkonsole 31 und dem Außenring 41 des Führungszylinders 40 eingespannt, und zwar derart, daß sich die Schraubendruckfeder 42 mit ihrem oberen Ende 40a an der Innenwandfläche des oberen Ringkörpers 32 und mit ihrem unteren Ende 42b an dem Außenring 41 des Führungszylinders 40 abstützt. In den Abstützbereichen der Schraubendruckfeder 42 an dem Ringkörper 32 und an dem Außenring 41 des Führungszylinders 40 sind der Ringkörper 32 und der Außenring 41 entsprechend profiliert ausgebildet, damit ein seitliches Ausweichen der Schraubendruckfeder 42 mit ihrem oberen Ende 42a oder mit ihrem unteren Ende 42b nicht möglich ist. Aufgrund dieser Halterung des Führungszylinders 40 mittels der Schraubendruckfeder 42 in der Tragkonsole 31 ist der Führungszylinder 40 und alle mit diesem verbundenen nachstehend näher beschriebenen Elemente um die Führungszylinderlängsachse verschwenkbar, d.h. der Führungszylinder 40 ist in Pfeilrichtung X2 mit seinem unteren Bereich um einen z.B. bei 45 in Fig. 2 angedeuteten Schwenkpunkt verschwenkbar bzw. verschiebbar.

Der Führungszylinder 40 trägt an seinem oberen Ende 40a eine Abschlußplatte 46, die lösbar oder fest mit der umlaufenden Wandung des Führungszylinders 40 verbunden ist. Auf dieser Abschlußplatte 46 ist die Antriebseinrichtung 150 für den Schraubschlüssel 140 angeordnet. Bei dem in Fig. 1 und 2 gezeigten Ausführungsbeispiel ist die Antriebseinrichtung in an sich bekannter Weise als Luftmotor 50 ausgebildet, der zur Umsteuerung der Umlaufrichtung der mit dem Luftmotor 50 verbundenen Antriebswelle 53 mit zwei Anschlüssen 51, 52 versehen ist. Luftdruckbetriebene Motoren sind in den verschiedensten Ausführungsformen bekannt und können hier als Antriebseinrichtung 150 eingesetzt werden, wobei jedoch auch andersartig ausgebildete Antriebseinrichtungen, wie z.B. elektromotorische Antriebseinrichtungen od.dgl., zur Verwendung gelangen können.

Die Antriebswelle 53 des Luftmotors 50 ist durch eine Durchbrechung 47 in der Abschlußplatte 46 des Führungszylinders 40 und durch dessen Innenraum 40c hindurchgeführt. Das bodenseitige freie Ende der Antriebswelle 53 trägt den Schraubschlüssel 140. Die Antriebswelle ist längenveränderbar ausgebildet, d.h. die Antriebswelle ist so ausgebildet, daß sie teleskopierbar ist, was in Pfeilrichtung X1 erfolgt. Des weiteren steht die Antriebswelle 53 unter der Einwirkung einer zylindrischen Schraubendruckfeder 56, die die Antriebswelle 53 im Innenraumbereich des Führungszylinders 40 umgibt und deren oberes Ende 56a sich an einem oberen zylindrischen Abstützkörper 54 und mit ihrem unteren Ende 56b an einem unteren Abstützring 55 abstützt, wobei der zylindrische Abstützkörper 54 und der Abstützring 55 in einem Abstand voneinander angeordnet sind. Um diesen Abstand ist die in diesem Bereich zweiteilig ausgebildete Antriebswelle 53 zusammenfahrbar. Auf die Wirkungsweise der Schraubdruckfeder 56 wird nachstehend noch näher eingegangen. Die Drehrichtung der Antriebswelle 53 ist durch den Pfeil X3 angedeutet.

Das äußere Zentrierelement 130 besteht aus einem zylindrischen Hohlkörper 60, der beidseitig offen ausgebildet ist und der in dem Innenraum 40c des Führungszylinders 40 in Längsrichtung verschieblich angeordnet ist. Die Abmessungen des zylindrischen Hohlkörpers 60 sind derart, daß der Hohlkörper 60 mit seiner Außenwandfläche an der Innenwandfläche des Führungszylinders 40 geführt ist. Bei 80 ist eine Hubbegrenzung für den zylindrischen Hohlkörper 60 angedeutet, die aus einem in der Wand des Führungszylinders 40 angeordneten Stift besteht, der in die Vorschubbahn des zylindrischen Hohlkörpers 60 hineinreicht. Die Außenwandfläche des Hohlkörpers 60 ist mit einer Längsnut 81 versehen, in die der Hubbegrenzungsstift eingreift, wobei gleichzeitig der Hubbegrenzungsstift 80 ein evtl. Verdrehen des zylindrischen Hohlkörpers 60 um seine Längsachse verhindert.

Dieser zylindrische Hohlkörper 60 steht unter der Einwirkung einer zylindrischen Schraubendruckfeder 61, die oberhalb des Hohlkörpers 60 im Innenraum 40c des Führungszylinders 40, und zwar an der Innenwandfläche des Führungszylinders 40 anliegend angeordnet ist, wobei sich diese Schraubendruckfeder 61 mit ihrem oberen Ende 61a an einer ringförmigen Einziehung 48 am oberen Ende 40a des Führungszylinders 40 abstützt, während das untere Ende 61b der Schraubendruckfeder 61 sich am oberen umlaufenden Rand des zylindrischen Hohlkörpers 60 abstützt (Fig. 1 und 2).

Der zylindrische Hohlkörper 60 trägt an seinem unteren Ende einen Zentrierring 62. Dieser Zentrierring 62 kann als besonderes Bauelement ausgebildet und mittels Schraubverbindungen od.dgl. mit dem Hohlkörper 60 verbunden sein. Es besteht jedoch auch die Möglichkeit, das bodenseitige Ende des zylindrischen Hohlkörpers 60 zentrierringartig auszubilden. Die ringförmige Innenwandfläche 63 des Zentrierringes 62 erweitert sich zum bodenseitigen freien Ende 62a hin konisch, so daß sich die Innenwandfläche 63 nach oben hin konisch verjüngt (Fig. 2 bis 3). Diese Innenwandfläche 63 des Zentrierringes 62 ist derart ausgebildet und bemessen, daß bei einem Aufsetzen des Zentrierringes 62 auf den umlaufenden Rand 110 des Faßfüllstutzens 105 dieser umlaufende Füllstutzenrand 110 um- bzw. übergriffen wird. Des weiteren ist die Innenwandfläche 63 des Zentrierringes 62 der Ausgestaltung des Randes 110 des Füllstutzens 105 eines Fasses, Behälters od.dgl. 100 nachgebildet. Hierzu geht vom bodenseitigen Ende 62a die Innenwandfläche 63 des Zentrierringes 62 in eine besonders ausgestaltete Anlagefläche 64 über, die aus einem oberen waagerechten Ringabschnitt 65 besteht, der unter Ausbildung eines stufenförmigen Abschnittes 66 in eine senkrechte Ringfläche 67 und eine waagerechte Ringfläche 68 in die Innenwandfläche des zylindrischen Hohlkörpers 60 übergeht. Der vom Zentrierring 62 umschlossene Innenraum ist bei 69 angedeutet (Fig. 3).

Der Innenraum des zylindrischen Hohlkörpers 60 und unter Umständen auch der Innenraum des Führungszylinders 40, da der zylindrische Hohlköper 60 beidseitig offen ausgebildet ist, steht mit einer in der Zeichnung nicht dargestellten Vakuumerzeugungseinrichtung in Verbindung, vermittels der im Innenraum des zylindrischen Hohlkörpers 60 ein Vakuum erzeugt wird, um über dieses Vakuum eine Schraubkappe 150 ansaugen zu können, um diese für den Einschraubvorgang an dem Schraubschlüssel 140 zu halten. Der am freien Ende der Antriebswelle 53 angeordnete Schraubschlüssel 140 ist so ausgebildet, daß der Schraubschlüssel 140 in die Eingriff- und Mitnahmeelemente 119 der Schraubkappen 115 eingreifen kann, so daß bei einer Rechtsdrehung oder einer Linksdrehung des Schraubschlüssels 140 die Schraubkappe 115 entweder für den Einschraubvorgang oder für den Ausschraubvorgang mitgenommen wird. Der Verbindungsstutzen für den Anschluß der Vakuumerzeugungseinrichtung ist in der Wand des zylindrischen Hohlkörpers 60 angeordnet und mit 90 in Fig. 2 bezeichnet.

Um die Einschraubtiefe und das Einschraubdrehmoment für die Schraubkappen 115 zu überwachen und zu steuern, trägt die Antriebswelle 53 für den Schraubschlüssel 140, und zwar oberhalb des Schraubschlüssels 140, eine waagerechte Meßscheibe 70, wobei der Abstand von der Meßscheibe 70 zum unteren Ende des Schraubschlüssels 140 etwa der Länge des Schraubschlüssels 140 entspricht. Der Außendurchmesser der Meßscheibe 70, die die in Fig. 2 dargestellte Lage einnimmt, entspricht in etwa dem Innendurchmesser des zylindrischen Hohlkörpers 60 des Zentrierelementes 130, so daß bei einem Absenken oder Anheben des Schraubschlüssels 140 die Meßscheibe 70 an dieser Verfahrbewegung in Pfeilrichtung X6 teilnimmt.

Die Meßscheibe 70 weist an ihrem Außenumfang eine Anzahl von in gleichen Abständen voneinander angeordneten Ausnehmungen, wie Kerben, Nuten oder andersartig ausgebildeten Vertiefungen 71 auf. In der Wand 60d des zylindrischen Hohlkörpers 60 des Zentrierelementes 130 ist in der Bewegungsbahn der Meßscheibe 70 ein Annäherungsschalter 75 angeordnet, der in an sich bekannter Weise ausgebildet ist und aus einer Verstärkerschaltung 76 einer Schwingkreisspule 77 und einer Abschirmung 78 besteht, wobei der Linienverlauf des aufgebauten Feldes bei 79 angedeutet ist (Fig. 4). Bei diesem Annäherungsschalter 75 handelt es sich um ein elektronisches Schaltelement, das anzeigt, ob sich Metallteile auf eine bestimmte Entfernung genähert haben oder nicht. Induktive Annäherungsschalter bestehen aus einem Oszillator, der die Primärseite eines Transformators mit Spannung versorgt. Die zu erfassenden Metallteile wirken als Sekundärseite. Bei Annäherung wird ein Wirbelstrom induziert. Dies führt zu einem Anstieg des Primärstroms, der bei einer bestimmten Schwelle registriert wird. Dadurch kommt es zu einer Änderung des Ausgangssignals. Ein induktiver Annäherungsschalter ist dann einsetzbar, wenn die Meßscheibe 70 aus metallischen Werkstoffen besteht. Besteht jedoch die Meßscheibe 70 aus nicht-metallischen Werkstoffen, wie z.B. Kunststoffen, dann ist es vorteilhaft, wenn an den Grundflächen der einzelnen Ausnehmungen 71 am Umfang der Meßscheibe 70 Plättchen aus metallischen Werkstoffen angeordnet sind, wobei jedoch dann auch der Umfangsbereich der Meßscheibe 70 mit einer metallischen Beschichtung versehen sein muß. Kapazitive Annäherungsschalter sprechen bei Annäherung von nicht-metallischen Materialien an und werden dann eingesetzt, wenn die Meßscheibe 70 nicht aus metallischen Werkstoffen besteht.

Die Anordnung des Annäherungsschalters 75 in der Wand des zylindrischen Hohlkörpers 60 erfolgt in dem dem Zentrierring 62 benachbarten Bereich. Es besteht auch die Möglichkeit, den Annäherungsschalter 75 in der Wand des zylindrischen Hohlkörpers 60 längsverschieblich anzuordnen, was dann von Vorteil ist, wenn Schraubkappen 115 unterschiedlicher Stärke eingeschraubt oder ausgeschraubt werden sollen.

Die Meßscheibe 70 in Verbindung mit dem Annäherungsschalter 75 wird in der Weise eingesetzt, daß bei Inbetriebnahme der Antriebseinrichtung 150 dann die Antriebswelle 53 und somit auch der Schraubschlüssel 140 in Umdrehung versetzt wird. Beim Einschrauben der Schraubkappe 115 in das Gewinde des Faßfüllstutzens 105, und zwar bei gleichzeitigem kontinuierlichen Absenken des Schraubschlüssels 140 aufgrund der mittels der Schraubdruckfeder 56 beaufschlagten Antriebswelle 53, senkt sich auch die Meßscheibe 70 langsam ab und kommt dabei in den Bereich des Annäherungsschalters 75,wodurch Impulse ausgelöst werden, die über entsprechende, in der Zeichnung nicht dargestellte Einrichtungen zu Steuerzwecken verwendet werden. Dabei wird gleichzeitig eine Aussage gemacht, daß die Einschraubtiefe fast erreicht ist. Die ankommenden Impulse können z.B. in einem Rechner ausgewertet und zu der jeweils erforderlichen Steuerung der Einschraubtiefe und des Einschraubdrehmomentes herangezogen werden. Wenn keine Impulse mehr abgegeben werden, dann bleibt der Luftmotor selbsttätig stehen. Es ist dann das Einschraubmoment und damit auch die endgültige Einschraubtiefe erreicht. Eine Überwachung des Einschraubdrehmomentes ist über diesen Weg somit möglich.

Die Länge des senkrechten Wandabschnittes 67 der Innenwandfläche 63 des konisch sich zu seinem Ende hin innenseitig verjüngenden Zentrierringes 62 beträgt genau die Einschraubtiefe der Schraubkappe 115 bzw. 5 bis 10 mm.

Für die federnd-elastische Aufhängung des Führungszylinders 40 in der Tragkonsole 31 können anstelle der den Führungszylinder 40 umgebenden Schraubendruckfeder 42 mehrere, in gleichen Abständen voneinander und vorzugsweise in einem Abstand vom Umfang des Führungszylinders 40 angeordnete Schraubendruckfedern vorgesehen sein, die sich mit ihren oberen Enden an dem oberen Ringkörper 32 der Tragkonsole 31 und mit ihren unteren Enden auf dem umlaufenden Außenring 41 an der Außenwand des Führungszylinders abstützen, so daß diese Schraubendruckfedern ringartig um den Führungszylinder 40 herum angeordnet sind.

Anstelle einer einzigen Schraubendruckfeder 42d oder von mehreren ringförmig um den Führungszylinder 40 angeordneten Schraubendruckfedern können auch andersartig ausgebildete federnd-elastische Elemente zur Anwendung kommen. Wesentlich ist jedoch, daß eine Ausbildung und Anordnung dieser Elemente derart ist, daß der Führungszylinder 40 in der Tragkonsole 31 derart verschwenkbar ist, daß sich der Führungszylinder 40 und somit der Zentrier- und Schraubkopf 120 auf die jeweils vorgegebene Längsachse des Faßfüllstutzens 105 ausrichten kann. Aus diesem Grunde sind auch die Öffnungen 32a,33a der beiden Ringkörper 32,33 der Tragkonsole 31 so bemessen, daß der Führungszylinder um die z.B. bei 45 angedeutete Schwenkachse in Pfeilrichtung Y1 , Y2 verschwenken kann, vorausgesetzt, daß der Zentrierring 62 nicht auf dem Füllstutzen 105 eines Fasses, Behälters od.dgl. 100 aufsitzt, um die bodenseitige Verschwenkbarkeit in Pfeilrichtung Y2 nicht zu beeinträchtigen.

Die Schraubkappenein- und -ausschraubvorrichtung 10 arbeitet wie folgt:
Um eine Schraubkappe 115 aus dem Füllstutzen 105 eines Fasses 100 herauszuschrauben, wird der Zentrier- und Schraubkopf 120 der Vorrichtung 10 durch Verfahren des Tragarmes in eine oberhalb des Füllstutzens 105 liegende Position gebracht. Es erfolgt dann ein Absenken des Zentrier- und Schraubkopfes 120 in die in Fig. 1 und Fig. 2 gezeigte Position, bei der der Zentrierring 62 mit seiner konischen Innenwandfläche 63 den umlaufenden Rand 110 des Fassfüllstutzens 105 übergreift, wobei die konisch verlaufende Innenwandfläche 63 an dem kreisbogenförmigen Abschnitt 114 der Randwulst 111 des Füllstutzens 105 zur Anlage kommt (Fig.3). In dieser Position des Zentrierringes 62 liegt dessen waagerechter Ringabschnitt 65 auf dem Aufsetzrand 112 der Randwulst 111 des Faßfüllstutzens 105 auf. Aufgrund der entsprechenden und bemessenen Ausgestaltung des stufenförmigen Abschnittes 66 der Innenwandfläche 63 des Zentrierringes 62 ergibt sich ein Abstand zwischen der waagerechten Ringfläche 68 und dem Aufsetzrand 112 der Randwulst 111 des Faßfüllstutzes 105, der in etwa der in Fig. 3 mit H angedeuteten Höhe entspricht. Dieser Abstand H ermöglicht beim Herausschrauben der Schraubkappe 115 aus dem Gewinde des Faßfüllstutzens 105 ein Anheben der Schraubkappe 115 derart, daß dann bei einem weiteren Anheben des Zentrier- und Schraubkopfes 120 bei gleichzeitiger Durchführung einer Drehbewegung der Schraubkappe 115 vermittels des in die Schraubkappe 115 eingreifenden Schraubschlüssels 140 bei gleichzeitiger Inbetriebnahme der Antriebseinrichtung 150 die Schraubkappe 115 aus dem Gewinde des Faßfüllstutzens 105 herausgeschraubt wird. Während dieses Vorganges ist die Vakuumerzeugungseinrichtung in Betrieb genommen, so daß in dem Innenraum des zylindrischen Hohlkörpers 60 ein Vakuum erzeugt wird, das ein Halten der Schraubkappe 115 an dem Schraubschlüssel 140 bzw. durch die Dichtfläche 68 und der seitlich auskragenden und umlaufenden Wandfläche 115a der Schraubkappe 115 ermöglicht (Fig.3). Dadurch wird gleichzeitig eine Dichtung erzeugt, damit vermittels des Vakuums die Schraubkappe 115 angesogen werden kann. Dieser Schraubschlüssel 140 ist bodenseitig kopfartig ausgebildet,um eine Anlagefläche für die Schraubkappe 115 zu schaffen. Die Zentrierung und Ausrichtung des Zentrier- und Schraubkopfes 120 bzw. des Zentrierringes 62 auf dem umlaufenden Rand des Faßfüllstutzens 105 erfolgt durch das Zusammenwirken der Innenwandflächenausgestaltung des Zentrierringes 62 und der Ausgestaltung des umlaufenden Randes 110 des Faßfüllstutzens 105. Da der Zentrier- und Schraubkopf 120 in Bezug auf seine Längsachse veränderbar in dem Tragrahmen 30 bzw. der Tragkonsole 31 angeordnet und federbeaufschlagt ist, erfolgt ein selbsttätiges Ausrichten des Zentrierringes 62 auf den Faßfüllstutzen 105, auch wenn dieser zu der Faßdeckelplatte 101 des Fasses 100 keine senkrechte Stellung einnehmen sollte. Ist die Schraubkappe von dem Gewinde des Faßfüllstutzens 105 abgehoben, dann wird der Zentrier- und Schraubkopf 120 vermittels der Schraubendruckfeder 42 in seine senkrechte Ausgangsstellung entsprechend Fig.1 und 2 zurückgeführt. Während des Ausschraubvorganges der Schraubkappe 115 steht der Schraubschlüssel 140 in Wirkverbindung mit der Schraubkappe und wird vermittels der Antriebseinrichtung 150 über die Antriebswelle 53 in Umdrehung versetzt. Wird das vermittels der Vakuumerzeugungseinrichtung im Innenraum des zylindrischen Hohlkörpers 60 aufgebaute Vakuum bei angehobenem Zentrier- und Schraubkopf 120 aufgehoben, dann fällt die Schraubkappe 115 ab und kann wegtransportiert werden. Sollte für den Ausschraubvorgang der Zentrier- und Schraubkopf 120 eine Schrägstellung eingenommen haben, d.h. verkantet sein, dann erfolgt vermittels der Schraubendruckfeder 42 ein selbsttätiges Ausrichten des Zentrier- und Schraubkopfes in die Senkrechte. Von der Schraubendruckfeder 56 wird der Ausschraubdruck beim Anheben der Schraubkappe 115 aufgenommen. Beim Einschrauben einer Schraubkappe 115 in das Gewinde eines Faßfüllstutzens 105 drückt die Schraubendruckfeder 56 den Schraubschlüssel mit der durch Vakuum angesogenen Schraubkappe 115 nach unten. Die Kraft der Schraubendruckfeder 56 ist dabei so bemessen, daß das Gewinde der Schraubkappe 115 und das Innengewinde 107 des Faßfüllstutzens 105 nicht beschädigt werden. Während des Hochfahrens des Zentrier- und Schraubkopfes 120 wird der Schraubschlüssel 140 weiter in Umdrehung versetzt, um sicherzugehen, daß die Schraubkappe 115 auch vollständig aus dem Gewinde des Faßfüllstutzens 105 herausgeschraubt ist, d.h. der Antrieb des Schraubschlüssels 140 bleibt solange erhalten, bis die Schraubkappe 115 von dem Faßfüllstutzen 105 abgehoben hat.

Für das Einschrauben einer Schraubkappe 115 in einen offenen Faßfüllstutzen 105, z.B. nach der Befüllung des Fasses 100, wird der Zentrier- und Schraubkopf 120 der Vorrichtung 10 in den Bereich des Faßfüllstutzens 105 bewegt, wobei der zylindrische Hohlkörper 60 mit seinem Zentrierring 62 vermittels der Schraubendruckfeder 61 nach unten in Richtung zum Faßfüllstutzen 105 gedrückt wird. Der Zentrierring 62 wird dabei gegen den umlaufenden Rand 110 des Faßfüllstutzens 105 gedrückt. Dabei senkt sich auch der Hohlkörper 60 mit dem Zentrierring 62, wobei gleichzeitig dann bei Inbetriebnahme der Antriebseinrichtung 150 die Antriebswelle 53 mit dem Schraubschlüssel 140 umläuft, wobei der Schraubschlüssel 140 unter der Spannung der Schraubendruckfeder 56 steht. Beim Übergreifen des Zentrierringes 62 des umlaufenden Randes 110 des Faßfüllstutzens 105 paßt sich der Zentrier- und und Schraubkopf 120 der jeweiligen Stellung des Faßfüllstutzens 105 an, auch wenn die Längsachse des Faßfüllstutzens 105 nicht zur Senkrechten verläuft. Vermittels der Schraubendruckfeder 61 wird das äußere Zentrierelement 130 gegen den Faßfüllstutzen 105 gedrückt, wobei der Ringabschnitt 65 der Innenwandfläche 63 des Zentrierringes 62 auf dem Aufsetzrand 112 der Randwulst 111 des Faßfüllstutzens 105 zu liegen kommt bzw. gegen diesen ringförmigen Aufsetzrand 112 gepreßt wird.

Vor dem Absenken des Zentrier- und Schraubkopfes 120 auf den Faßfüllstutzen 105 ist durch Erzeugung des Vakuums im Innenraum des Hohlkörpers 60 eine zugeführte Schraubkappe 115 angesogen worden, die beim Aufsetzen des Zentrier- und Schraubkopfes 120 in den Bereich des Faßfüllstutzens 105 bewegt wird. Durch das Übergreifen des Zentrierringes 62 des Faßfüllstutzens 105 erfolgt durch die konische Innenwandfläche 63 des Zentrierringes 62 zunächst eine Grobzentrierung. Das Haupt- und das Feinausrichten des Zentrier- und Schraubkopfes 120 erfolgt dann durch das Zusammenwirken der speziell ausgebildeten Anlagefläche 64 der Innenwandfläche 63 des Zentrierringes 62 mit der speziellen Ausgestaltung des umlaufenden Randes 110 des Faßfüllstutzens 105 , und zwar unter Einbeziehung des Aufsetzrandes 112 des Faßfüllstutzens 105 (Fig.3). Das seitliche Ausrichten des Zentrier- und Schraubkopfes 120 erfolgt hiernach vermittels des konisch sich verjüngenden Innenwandflächenabschnittes an dem kreisbogenförmigen Abschnitt 114 des umlaufenden Randes 110 des Faßfüllstutzens 105, während durch das Zusammenwirken des Aufsetzrandes 112 mit der Ringfläche 65 der Innenwand 63 des Zentrierringes 62 die Feinzentrierung und Abstimmung auf den Füllstutzen 105 erfolgt. Durch die senkrechte Ringfläche 69 der Innenwand 63 des Zentrierringes 62 wird die senkrechte Lage zum Faßfüllstutzen 105 bestimmt und festgelegt.

Ist die Ausrichtung des Zentrier- und Schraubkopfes 120 auf den Faßfüllstutzen 105 und dessen Füllöffnung 106 erfolgt, dann wird für den Einschraubvorgang der Schraubschlüssel 140, der in Eingriff mit der Schraubkappe 115 steht, in Umdrehung versetzt, wobei für den Einschraubvorgang so vorgegangen wird, daß zunächst eine kurze Linksdrehung erfolgt, damit die Schraubkappe 115 in den Anfang des Innengewindes 107 des Faßfüllstutzens 105 eingreift. Dann wird die Umlaufrichtung der Antriebswelle 53 mit dem Schraubschlüssel 140 gewechselt und durch rechtsseitige Umdrehung dann die Schraubkappe 115 in das Gewinde des Faßfüllstutzens 105 eingeschraubt. Der Zentrier- und Schraubkopf 120 mit der Antriebseinrichtung 150 ist zur freien Bewegbarkeit in der Feder 42 angeordnet bzw. an dieser aufgehängt.

## Patentansprüche

1. Vorrichtung für Fässer oder Behälter zum Einschrauben und Ausschrauben von Schraubkappen (115) aus Kunststoffen oder metallischen Werkstoffen in das Innengewinde (107) oder aus dem Innengewinde (107) eines im Bereich einer Durchbrechung (102) in der oberen Deckelplatte (101) des Fasses oder Behälters (100) an der Deckelplatte befestigten Füllstutzens (105) mit einer Füllöffnung (106), dessen die obere Füllöffnung (106) begrenzender, umlaufender Rand (110) mit einer außen liegenden Randwulst (111) versehen ist, der einen in der Ebene der oberen Füllöffnung (106) des Füllstutzens (105) liegenden, umlaufenden Aufsetzrand (112) aufweist, an den sich ein in die Füllstutzenaußenwand (113) übergehender, etwa kreisbogenförmiger Abschnitt (114) anschließt, wobei die Vorrichtung für Fässer und Behälter einen Zentrier- und Schraubkopf (120) aufweist, bestehend aus einem äußeren, auf den Füllstutzen (105) aufsetzbaren Zentrierelement (130) und einem in dessen Innenraum angeordneten, axial verschiebbaren, mittels einer Antriebseinrichtung (150) verdrehbaren und in die Schraubkappe (115) eingreifenden Schraubschlüssel (140), wobei der Zentrier- und Schraubkopf (120) mit seiner Antriebseinrichtung in einem bewegbaren Element angeordnet ist, das in einem seitlich und/oder in der Höhe verfahrbaren Tragrahmen (30) angeordnet ist, durch den ein Führungszylinder (40) hindurchgeführt ist, der obenseitig die Antriebseinrichtung (150) für den Schraubschlüssel (140) trägt, der gegen Federdruck verschiebbar ist, wobei das Zentrierelement (130) aus einem in dem Innenraum (43) des Führungszylinders (40) gehaltenen und längsverschieblichen zylindrischen Hohlkörper (60) mit einem bodenseitig ausgebildeten Zentrierring (62) besteht, und der Schraubschlüssel (140) in dem Innenraum (60c) des zylindrischen Hohlkörpers (60) angeordnet und mit der mit der Antriebseinrichtung (150) verbundenen und in dem Innenraum (40c;60c) des Führungszylinders (40) des zylindrischen Hohlkörpers (60) des Zentrierelementes (130) angeordneten Antriebswelle (53) verbunden ist,
dadurch gekennzeichnet,
daß das bewegbare Element als zylindrische Schraubendruckfeder (42) ausgebildet ist, gegen die sich der Zentrier- und Schraubkopf (120) mit seiner Antriebseinrichtung (150) zur freien Bewegbarkeit im Raum abstützt und vermittels der in jede zur Füllstutzenlängsachse abweichenden Winkelstellung und in jede mit der sich bei von der senkrechten abweichenden Füllstutzenlängsachse bei einem zur Deckelebene des Fasses oder Behälters (100) aufgebogenen Füllstutzen (105) ergebenden Stellung übereinstimmenden Stellung überführbar und aus jeder Winkelstellung in die senkrechte Stellung selbsttätig rückstellbar ist, und daß der Führungszylinder (40) in dem Innenraum der den Führungszylinder (40) umgebenden zylindrischen Schraubendruckfeder (42) angeordnet ist, die sich einendseitig (42a) an dem Tragrahmen (30) und mit ihrem anderen Ende (42b) an dem frei beweglich, in dem Tragrahmen (30) gelagerten Führungszylinder (40) abstützt.

2. Vorrichtung nach Anspruch 1, dadurch gekennzeichnet, daß an dem senkrecht verfahrbaren, senkrechten Tragarm (20) als Tragrahmen (30) eine Tragkonsole (31) aus einem oberen, waagerechten Ringkörper (32) und einem mittels vorzugsweise seitlicher Abstandsarme (34) in einem Abstand von diesem angeordneten, unteren waagerechten Ringkörper (33) angeordnet ist, daß in den miteinander korrespondierenden Öffnungen (32a,33a) der beiden Ringkörper (32,33) der Tragkonsole (31) der Führungszylinder (40) um seine Längsachse verschwenkbar angeordnet ist, der sich mit einem umlaufenden Außenring (41) benachbart zu seinem unteren Ende auf dem unteren Ringkörper (33) abstützt und der von der den Führungszylinder (40) umgebenden zylindrischen Schraubendruckfeder (42) beaufschlagt ist, die sich bodenseitig auf dem Außenring (41) des Führungszylinders (40) und im oberen Bereich an dem oberen Ringkörper (32) der Tragkonsole (31) abstützt, wobei die zylindrische Schraubenfeder (42) zwischen dem oberen Ringkörper (32) der Tragkonsole (31) und dem Außenring (41) des Führungszylinders (40) eingespannt ist, daß der Führungszylinder (40) an seinem oberen Ende als Antriebseinrichtung (150) für den Schraubschlüssel (140) einen Luftmotor (50) mit zwei Anschlüssen (51,52) für die Steuerung des Aufschraub- und des Abschraubvorganges oder einen anderen geeigneten Antrieb mit einer im Innenraum (43) des Führungszylinders (40) angeordneten senkrechten Antriebswelle (53) für den Schraubschlüssel (140) trägt, die um ihre senkrechte Längsachse verdrehbar und die gegen den Druck einer zylindrischen Schraubendruckfeder (56) längsverschieblich sowie an ihrem bodenseitigen Ende mit dem mit der Schraubkappe (115) in mechanische Wirkverbindung bringbaren Schraubschlüssel (140) versehen ist, daß im Innenraum (43) des Führungszylinders (40) als Zentrierelement (130) ein zylindrischer Hohlkörper (60) angeordnet ist, der in Führungszylinderlängsrichtung gegen den Druck einer zylindrischen Schraubendruckfeder (61) längsverschieblich ist und der an seinem unteren Ende (60b) den Zentrierring (62) trägt, dessen ringförmige Innenwandfläche (63) sich zum bodenseitigen freien Ende (62a) hin konisch erweitert, wobei die konisch sich nach oben hin verjüngende Innenwandfläche (63) des Zentrierringes (62) als Anlagefläche (64) auf dem umlaufenden Aufsetzrand (112) der ringförmigen Randwulst (111) des Füllstutzens (105) in einen oberen waagerechten Ringabschnitt (65) übergeht, an den sich unter Zwischenschaltung eines stufenförmigen Abschnittes (66) mit einer senkrechten (67) und einer waagerechten Ringfläche (68) die Innenwandfläche (60c) des zylindrischen Hohlkörpers (60) des Zentrierelementes (130) anschließt, dessen Innenraum (69) zum Aufnehmen und Halten einer Schraubkappe (115) an dem Schraubschlüssel (140) vermittels Vakuum mit einer Vakuumerzeugungseinrichtung verbunden ist, und daß die konisch sich zum Ende hin erweiternde Innenwandfläche (63) des Zentrierringes (62) so bemessen ist, daß bei einem Aufsetzen des Zentrierringes (62) auf den Füllstutzen (105) des Fasses, Behälters u.dgl. (100) die außen liegende Randwulst (111) des Füllstutzens (105) übergriffen wird.

3. Vorrichtung nach Anspruch 1 und 2, dadurch gekennzeichnet, daß die Antriebswelle (53) für den Schraubschlüssel (140) oberhalb des Schraubschlüssels (140) eine waagerechte Meßscheibe (70) trägt, deren Außendurchmesser dem Innendurchmesser des zylindrischen Hohlkörpers (60) des Zentrierelementes (130) entspricht und die an ihrem Außenumfang eine Anzahl von in gleichen Abständen voneinander angeordneten Ausnehmungen, wie Kerben, Nuten und andersartig ausgebildeten Vertiefungen (71) aufweist, und daß in der Wand (60d) des zylindrischen Hohlkörpers (60) des Zentrierelementes (130) in der Vorschub- und Bewegungsbahn der Meßscheibe (70) ein die Einschraubtiefe und das Einschraubdrehmoment überwachender und steuernder Annäherungsschalter (75) angeordnet ist.

4. Vorrichtung nach Anspruch 1 bis 3, dadurch gekennzeichnet, daß die Länge des senkrechten Wandabschnittes (67) der Innenwandfläche (63) des konisch sich zu seinem Ende hin innenseitig verjüngenden Zentrierringes (62) der Einschraubtiefe der Schraubkappe (115) entspricht bzw. 5 bis 10 mm beträgt.

5. Vorrichtung nach Anspruch 1 bis 4, dadurch gekennzeichnet, daß als federnd-elastisches Element anstelle einer den Führungszylinder (40) umgebenden Schraubendruckfeder (42) mehrere, in gleichen Abständen voneinander und vorzugsweise in einem Abstand vom Umfang des Führungszylinders (40) angeordnete zylindrische Schraubendruckfedern angeordnet sind, die sich mit ihren oberen Enden an dem oberen Ringkörper (32) der Tragkonsole (31) und mit ihren unteren Enden auf dem umlaufenden Außenring (41) an der Außenwand des Führungszylinders (40) abstützen.

6. Vorrichtung nach Anspruch 1 bis 5, dadurch gekennzeichnet, daß die Antriebswelle (53) für den Schraubenschlüssel (140) für eine Längenveränderung teleskopartig ein- und ausziehbar ausgebildet ist.

7. Vorrichtung nach Anspruch 1 bis 6, dadurch gekennzeichnet, daß der Annäherungsschalter (75) für die Meßscheibe (70) im unteren Bereich der Wand (60d) des zylindrischen Hohlkörpers (60) des Zentrierelementes (130) angeordnet ist.

8. Vorrichtung nach Anspruch 1 bis 6, dadurch gekennzeichnet, daß der Annäherungsschalter (75) in der Wand (60d) des zylindrischen Hohlkörpers (60) des Zentrierelementes (130) höhenverstellbar angeordnet ist.

9. Vorrichtung nach Anspruch 1 bis 8, dadurch gekennzeichnet, daß für ein Abrollen des Außenringes (41) des Führungszylinders (40) auf dem Ringkörper (33) der Tragkonsole (31) bei einer Überführung des Führungszylinders (40) von seiner senkrechten Ausgangsstellung in eine Schrägstellung der Außenring (41) im Bereich seiner auf dem Ringkörper (33) aufliegenden Fläche eine Ringwulst mit einem teilkreisförmigen oder halbkreisförmigen Querschnittsprofil aufweist, die in ein entsprechend ausgebildetes Gegenprofil in Form einer ringförmigen Ausnehmung oder Ringnut in der Oberfläche des Ringkörpers (33) eingreift.

10. Vorrichtung nach Anspruch 1 bis 8, dadurch gekennzeichnet, daß der Ringkörper (33) aus einem federndelastischen Werkstoff, wie Kunststoff od.dgl., mit einem den abgebogenen Bereich des Ringkörpers (33) bei einseitiger Belastung des Ringkörpers (33) durch den Führungszylinder (40) vermittels seines Außenringes (41) in seine waagerechte Ausgangsstellung rückführenden Rückstellvermögen besteht.

11. Vorrichtung nach Anspruch 1 bis 8, dadurch gekennzeichnet, daß der Ringkörper (33) aus einem federndelastischen Werkstoff, wie Kunststoff od.dgl., mit einem den abgebogenen Bereich des Ringkörpers (33) bei einseitiger Belastung des Ringkörpers (33) durch den Führungszylinder (40) vermittels seines Außenringes (41) in seine waagerechte Ausgangsstellung rückführenden Rückstellvermögen besteht, und daß die die beiden Ringkörper (32,33) verbindenden Abstandsarme (34) aus einem federndelastischen Werkstoff, wie Kunststoff, oder einem anderen geeigneten Werkstoff mit einem Rückstellvermögen aus einer abgebogenen Stellung in ihre senkrechte Ausgangsstellung bestehen.

12. Vorrichtung nach Anspruch 1 bis 11, dadurcfh gekennzeichnet, daß die Öffnungen (32a,33a) der beiden Ringkörper (32,33) gegenüber dem Außendurchmesser des Führungszylinders (40) größer bemessen sind.

## Claims

1. Device for casks or receptacles for screwing and unscrewing screw caps (115) of plastic or metallic materials into the internal thread (107) or out of the internal thread (107) of a filling neck (105) attached within the area of a perforation (102) in the upper cover plate (101) of the cask or receptacle (100) with a filling orifice (106), whose circumferential rim (110) which limits the top filling orifice (106) is provided with an externally located rim bead (111) which has a circumferential attachment rim (112) located within the plane of the top filling orifice (106) of the filling neck, adjoined by an approximately arcuate section (114), the device for casks and receptacles being in this case provided with a centering and screwing head (120) which comprises an external centering element (130) that can be mounted on the filling neck (105) and an axially displaceable wrench (140) which can be rotated with the aid of a driving means (150) and which engages into the screwing cap (115), the centering and screwing head (120) being in this case disposed with its driving means in a movable element which is arranged inside a laterally and/or vertically displaceable supporting frame (30), through which a guide cylinder (40) is passed which, on the top side, carries the driving means (150) of the wrench (140), which is displaceable against spring pressure, wherein the centering element (130) comprises a longitudinally displaceable cylindrical hollow body (60) retained in the interior (42) of the guide cylinder (40) with a centering ring (62) constructed at the bottom, and in which the wrench (140) is disposed in the interior (60c) of the cylindrical hollow body (60), it being connected to the drive shaft (53) connected with the driving means (150) and mounted in the interior (40c;60c) of the guide cylinder (40) of the cylindrical hollow body (60) of the centering element (130),
**characterized in that**
the movable element is constructed in the form of a cylindrical helical pressure spring (42), against which the centering and screwing head (120) with its driving means (150) is supported for the unobstructed movability within the space and with the aid of which it can be transferred into every angular position which diverges from the longitudinal axis of the filling neck and into every position that coincides with a position resulting from the vertical, diverging longitudinal axis of the filling neck in a filling neck (105) bent upwardly towards the cover plane of the cask or receptacle (100) and which can be automatically returned from every angular position into the vertical position, and in that the guide cylinder (40) is disposed in the interior of the cylindrical helical pressure spring (42) which surrounds the guide cylinder (40), said spring being supported at one of its ends (42a) on the supporting frame (30) and, with its other end (42b), on the guide cylinder (40) supported freely movably within the supporting frame (30).

2. Device according to Claim 1, **characterized in that,** on the vertically displaceable, vertical supporting arm (20), a supporting bracket (31) is provided as a supporting frame (30), said bracket (31) comprising an upper horizontal annular body (32) and a lower horizontal annular body (33) disposed at a distance from the latter with the aid of preferably lateral spacer arms (34), in that, in the mutually corresponding openings (32a,33a) of the two annular bodies (32,33) of the supporting bracket (31), the guide cylinder is mounted so as to be swivellable about its longitudinal axis which, with a circumferential external ring (41), adjacent to its bottom end, is supported on the lower annular body (33) and which is acted upon by the cylindrical helical pressure spring (42) surrounding the guide cylinder (40) which, at the bottom, is supported on the external ring (41) of the guide cylinder (40) and, within the top area, on the upper annular body (32) of the supporting bracket (31), in which the cylindrical helical pressure spring (42) is clamped between the upper annular body (32) of the supporting bracket (31) and the external ring (41) of the guide cylinder (40), in that the guide cylinder (40), on its top end carries as a driving means (150) of the wrench (140), an air motor (50) with two connections (51,52) for controlling the screwing on and unscrewing operation or some other suitable drive means having a vertical drive shaft (53) mounted in the interior (43) of the guide cylinder (40) for the wrench (140), which is rotatable about its longitudinal axis and is longitudinally displaceable against the pressure of a cylindrical helical pressure spring (56) as well as being provided, at its bottom end, with the wrench that can be brought into mechanical operative connection with the screw cap (115), in that, in the interior (43) of the guide cylinder (40), a cylindrical hollow body (60) is mounted as centering element (130) which, in the longitudinal direction of the guide cylinder, is longitudinally displaceable against the pressure of a cylindrical helical pressure spring (61) and which, at its lower end (60b), carries the centering ring (62), whose annular inner wall area (63) expands conically towards the free bottom end (62a), while the conically upwardly tapering inner wall area (63) of the centering ring (62), as contact surface (64) on the circumferential attachment rim (112) of the annular rim bead (111) of the filling neck (105), passes into an upper horizontal annular section (65), to which adjoins, with the interposition of a step-like section (66) with a vertical (67) and a horizontal annular surface (68), the inner wall area (60c) of the cylindrical hollow body (60) of the centering element (130), whose interior (69), for the accommodation and the retention of a screw cap (115) on the wrench (140) communicates by means of vacuum with a vacuum generating means, and in that the inner wall area (63) of the centering ring (62) which tapers conically towards the end is dimensioned in such a way that, when the centering ring (62) is placed upon the filling neck (105) of the cask, receptacle and the like (100), the externally located rim bead (111) of the filling neck (105) is engaged over.

3. Device according to Claims 1 and 2, **characterized in that** the drive shaft (53) of the wrench (140) supports, above the wrench (140), a horizontal measuring disk (70), whose external diameter corresponds to the internal diameter of the cylindrical hollow body (60) of the centering element (130) and which, on its external circumference, is provided with a plurality of equidistantly spaced-apart recesses, such as notches, grooves or otherwise constructed depressions (71), and in that, in the wall (60d) of the cylindrical hollow body (60) of the centering element (130), in the path of advance and movement of the measuring disk (70), a proximity switch (75) is disposed which monitors and controls the screwing-in depth and the screwing-in torque.

4. Device according to Claims 1 to 3, **characterized in that** the length of the vertical wall section (67) of the inner wall area (63) of the centering ring (62) which tapers internally conically towards its end corresponds to the screwing-in depth of the screw cap (115), or is 5 to 10mm.

5. Device according to Claims 1 to 4, **characterized in that,** as resiliently-elastic element, in lieu of a helical pressure spring (42) which surrounds the guide cylinder (40), several equidistantly spaced-apart cylindrical helical pressure springs are disposed remote from the circumference of the guide cylinder (40) which, with their top ends, are supported on the upper annular bodies (32) of the supporting bracket (31) and, with their lower ends, on the circumferential external ring (41) on the outer wall of the guide cylinder (40).

6. Device according to Claims 1 to 5, **characterized in that** the drive shaft (53) of the wrench (140) is constructed so as to be telescopably retractable and extensible for the purpose of changing the length.

7. Device according to Claims 1 to 6, **characterized in that** the proximity switch (75) of the measuring disk (70) is disposed within the lower area of the wall (60d) of the cylindrical hollow body (60) of the centering element (130).

8. Device according to Claims 1 to 6, **characterized in that** the proximity switch (75) is mounted in a vertically adjustable manner in the wall (60d) of the cylindrical hollow body (60) of the centering element (130).

9. Device according to Claims 1 to 8, **characterized in that,** for the purpose of the rolling of the external ring (41) of the guide cylinder (40) on the annular body (33) of the supporting bracket (31) when transferring the guide cylinder (40) from its initial vertical position, the external ring (41), within the area of its surface lying on the annular body (33), possesses an annular bead having a cross-sectional profile configured in the form of a graduated circle, which engages into a pertinently constructed counter-profile in the form of an annular recess or annular groove in the surface of the annular body (33).

10. Device according to Claims 1 to 8, **characterized in that** the annular body (33) is comprised of a resiliently-elastic material, such as plastic or the like, which posseses an elastic recovery capacity that returns the bent-over portion of the annular body (33), when the annular body (33) is unilaterally loaded by the guide cylinder (40), by means of its external ring (41), into its initial horizontal position.

11. Device according to Claims 1 to 8, **characterized in that** the annular body (33) is comprised of a resiliently-elastic material, such as plastic or the like, which possesses an elastic recovery capacity which returns the bent-over portion of the annular body (33), when the annular body (33) is unilaterally loaded by the guide cylinder (40), by means of its external ring (41), into its initial horizontal position, and in that the spacer arms (34) interconnecting the two annular bodies (32,33), are comprised of a resiliently-elastic material, such as plastic or some other suitable material which possesses an elastic recovery capacity which returns them from a bent-over position into their initial vertical position.

12. Device according to Claims 1 to 11, **characterized in that** the openings (32a,33a) of the two annular bodies (32,33), in comparison with the external diameter of the guide cylinder (40), are dimensioned so as to be larger.

## Revendications

1. Dispositif pour le vissage et le dévissage de fermetures à vis (115) en matières plastiques ou en matières métalliques dans le filet intérieur (107) ou hors du filet intérieur (107) d'un ajutage de remplissage (105) de fûts ou récipients, fixé dans la zone d'une découpure (102) dans la plaque de couvercle supérieure (101) du fût ou récipient (100), avec une ouverture de remplissage (106), ajutage dont le bord périphérique (110) qui délimite l'ouverture de remplissage (106) supérieure est pourvu d'un bourrelet de bord (111) situé à l'extérieur qui présente un bord de pose (112) périphérique qui se trouve dans le plan de l'ouverture de remplissage supérieure (106) de l'ajutage de remplissage (105) auquel se rattache une section (114) approximativement circulaire qui se confond dans la paroi extérieure de l'ajutage de remplissage (113), le dispositif pour fûts et récipients présentant une tête de centrage et de vissage (120) composée d'un élément de centrage extérieur (130) qui peut être posé sur l'ajutage de remplissage (105) et d'une clé à vis (140) placée à l'intérieur de cet élément, pouvant être translatée dans le sens axial, pouvant tourner au moyen d'un dispositif d'entraînement (150) et prenant prise dans la fermeture à vis (115), la tête de centrage et de vissage (120) étant placée avec son dispositif d'entraînement dans un élément mobile qui est placé dans un cadre porteur (30) mobile latéralement et/ou en hauteur qui est traversé par un cylindre de guidage (40) qui porte sur son côté supérieur le dispositif d'entraînement (150) pour la clé à vis (140) qui est translatable contre la pression d'un ressort, l'élément de centrage (130) étant composé d'un corps creux cylindrique (60), maintenu dans l'intérieur (43) du cylindre de guidage (40) et translatable dans le sens longitudinal, avec un anneau de centrage (62) configuré du côté du fond, la clé à vis (140) étant placée dans l'intérieur (60c) du corps creux cylindrique (60) et étant reliée à l'arbre moteur (53) placé dans l'intérieur (40c : 60c) du cylindre de guidage (40) du corps creux cylindrique (60) de l'élément de centrage (130).
**caractérisé en ce**
que l'élément mobile est configuré comme un ressort de pression à boudin cylindrique (42) contre lequel s'appuie la tête de centrage et de vissage (120) avec son dispositif d'entraînement (150) pour pouvoir se déplacer librement dans l'espace et au moyen duquel elle peut être translatée dans nimporte quelle position angulaire déviant de l'axe longitudinal de l'ajutage de remplissage et dans nimporte quelle position coïncidant avec la position qui résulte lorsque l'axe longitudinal de l'ajutage de remplissage varie de la verticale pour un ajutage de remplissage (105) cambré vers le haut vers le plan du couvercle du fût ou récipient (100) et peut être remise automatiquement dans la position verticale à partir de nimporte quelle position angulaire et que le cylindre de guidage (40) est placé dans l'intérieur du ressort de pression à boudin (42) cylindrique qui entoure le cylindre de guidage (40), ressort qui s'appuie avec une extrémité (42a) sur le cadre porteur (30) et avec son autre extrémité (42b) sur le cylindre de guidage (40) positionné en étant mobile librement dans le cadre porteur (30).

2. Dispositif selon la revendication 1, **caractérisé en ce** qu'une console de support (31). qui est constituée par un corps annulaire (32) supérieur, horizontal et par un corps annulaire (33) inférieur, horizontal, placé à une certaine distance de celui-ci au moyen de bras d'écartement (34) de préférence latéraux. est placée comme cadre porteur (30) sur un bras porteur (20) vertical, mobile verticalement, que le cylindre de guidage (40) est placé dans les ouvertures (32a. 33a) correspondantes l'une à l'autre des deux corps annulaires (32, 33) de la console de support (31) en étant pivotant autour de son axe longitudinal, cylindre qui s'appuie sur le corps annulaire inférieur (33) avec un anneau extérieur (41) périphérique voisin de son extrémité inférieure et qui est chargé par le ressort de pression à boudin (42) cylindrique qui entoure le cylindre de guidage (40) qui s'appuie du côté du fond sur l'anneau extérieur (41) du cylindre de guidage (40) et dans la zone supérieure sur le corps annulaire supérieur (32) de la console de support (31), le ressort à boudin cylindrique (42) étant tendu entre le corps annulaire supérieur (32) de la console de support (31) et l'anneau extérieur (41) du cylindre de guidage (40), que le cylindre de guidage (40) porte, à son extrémité supérieure. un moteur à air (50) avec deux raccords (51, 52) comme dispositif d'entraînement (150) de la clé à vis (140) pour la commande de l'opération de vissage et de dévissage ou un autre entraînement approprié avec un arbre moteur (53) vertical pour la clé à vis (140) placé dans l'intérieur (43) du cylindre de guidage (40), arbre moteur qui peut tourner autour de son axe longitudinal vertical et qui est translatable dans le sens longitudinal contre la pression d'un ressort de pression à boudin (56) cylindrique et qui est pourvu, à son extrémité du côté du fond, de la clé à vis (140) qui peut être amenée en relation mécanique active avec la fermeture à vis (115), qu'un corps cylindrique creux (60) est placé comme élément de centrage (130) dans l'intérieur (43) du cylindre de guidage (40), corps creux qui est translatable dans le sens longitudinal dans le sens longitudinal du cylindre de guidage contre la pression d'un ressort de pression à boudin (61) cylindrique et qui porte, à son extrémité inférieure (60b), l'anneau de centrage (62) dont la surface de paroi intérieure (63) annulaire s'élargit de manière conique vers l'extrémité libre (62a) du côté du fond, la surface de paroi intérieure (63) de l'anneau de centrage (62) qui s'effile de manière conique vers le haut en tant que surface de contact (64) sur le bord de pose (112) périphérique du bourrelet de bord (111) annulaire se confondant en une section annulaire (65) horizontale supérieure à laquelle se rattache, après intercalage d'une section en forme de gradin (66) avec une surface annulaire verticale (67) et une surface annulaire horizontale (68), la surface de paroi intérieure (60c) du corps creux cylindrique (60) de l'élément de centrage (130) dont l'intérieur (69) est relié à un dispositif de génération de vide pour recevoir et garder une fermeture à vis (115) sur la clé à vis (140) au moyen de vide et que la surface de paroi intérieure (63) de l'anneau de centrage (62) qui s'élargit de manière conique vers l'extrémité est dimensionnée de telle manière que, lorsque l'anneau de centrage (62) est posé sur l'ajutage de remplissage (105) du fût, récipient ou équivalent (100), le bourrelet de bord (111) situé à l'extérieur de l'ajutage de remplissage (105) est saisi.

3. Dispositif selon les revendications 1 et 2, **caractérisé en ce** que l'arbre moteur (53) pour la clé à vis (140) porte, au-dessus de la clé à vis (140), un disque de mesure (70) horizontal dont le diamètre extérieur correspond au diamètre intérieur du corps creux cylindrique (60) de l'élément de centrage (130) et qui présente, sur sa périphérie extérieure, un certain nombre d'évidements (71), tels que des encoches, rainures et creux configurés d'une autre manière. placés à des écarts égaux les uns des autres. et qu'un détecteur de proximité (75) est placé dans la paroi (60d) du corps creux cylindrique (60) de l'élément de centrage (130) dans le parcours d'avancement et de déplacement du disque de mesure (70), détecteur qui commande et qui surveille la profondeur de vissage et le moment de torsion de vissage.

4. Dispositif selon les revendications 1 à 3, **caractérisé en ce** que la longueur de la section de paroi (67) verticale de la surface de paroi intérieure (63) de l'anneau de centrage (62) qui s'effile de manière conique sur sa face intérieure vers son extrémité correspond à la profondeur de vissage de la fermeture à vis (115) ou encore qu'elle est de 5 à 10 mm.

5. Dispositif selon les revendications 1 à 4, **caractérisé en ce** que plusieurs ressorts de pression à boudin cylindriques. placés à des écarts égaux les uns des autres et de préférence à un écart qui est de la périphérie du cylindre de guidage (40) sont placés à la place d'un ressort de pression à boudin (42) qui entoure, en tant qu'élément élastique à la manière d'un ressort, le cylindre de guidage (40), ressorts qui s'appuient avec leurs extrémités supérieures sur le corps annulaire supérieur (32) de la console de support (31) et avec leurs extrémités inférieures sur l'anneau extérieur périphérique (41) sur la paroi extérieure du cylindre de guidage (40).

6. Dispositif selon les revendications 1 à 5, **caractérisé en ce** que l'arbre moteur (53) pour la clé à vis (140) est configuré en pouvant rentrer et sortir à la façon d'un télescope pour un changement de longueur.

7. Dispositif selon les revendications 1 à 6, **caractérisé en ce** que le détecteur de proximité (75) pour le disque de mesure (70) est placé dans la zone inférieure de la paroi (60d) du corps creux cylindrique (60) de l'élément de centrage (130),

8. Dispositif selon les revendications 1 à 6, **caractérisé en ce** que le détecteur de proximité (75) est placé dans la paroi (60d) du corps creux cylindrique (60) de l'élément de centrage (130) en étant réglable en hauteur.

9. Dispositif selon les revendications 1 à 8, **caractérisé en ce** que, pour un déroulement de l'anneau extérieur (41) du cylindre de guidage (40) sur le corps annulaire (33) de la console de support (31) lors d'une translation du cylindre de guidage (40) de sa position de départ verticale à une position inclinée, l'anneau extérieur (41) présente, dans la zone de sa surface qui s'appuie sur le corps annulaire (33), un bourrelet annulaire avec un profil de section en forme de demi-cercle ou de cercle partiel qui s'engrène dans un profil antagoniste configuré de manière correspondante en forme d'évidement annulaire ou de rainure annulaire dans la surface du corps annulaire (33).

10. Dispositif selon les revendications 1 à 8, **caractérisé en ce** que le corps annulaire (33) est en une matière élastique à la manière d'un ressort, comme le plastique ou équivalent avec une reprise élastique qui remet la zone recourbée du corps annulaire (33) dans sa position de départ horizontale, lors d'une sollicitation unilatérale du corps annulaire (33) par le cylindre de guidage (40) au moyen de son anneau extérieur (41).

11. Dispositif selon les revendications 1 à 8, **caractérisé en ce** que que le corps annulaire (33) est en une matière élastique à la manière d'un ressort, comme le plastique ou équivalent avec une reprise élastique qui remet la zone recourbée du corps annulaire (33) dans sa position de départ horizontale, lors d'une sollicitation unilatérale du corps annulaire (33) par le cylindre de guidage (40) au moyen de son anneau extérieur (41) et que les bras d'écartement (34) qui relient les deux corps annulaires (32, 33) sont en une matière élastique à la manière d'un ressort, comme le plastique, ou en une autre matière appropriée avec une reprise élastique d'une position recourbée en leur position de départ verticale.

12. Dispositif selon les revendications 1 à 11, **caractérisé en ce** que les ouvertures (32a, 33a) des deux corps annulaires (32, 33) sont dimensionnées plus grandes que le diamètre extérieur du cylindre de guidage (40).
